# EUROPÄISCHE PATENTSCHRIFT

(11) **EP 0 225 467 B1**
(45) Veröffentlichungstag und Bekanntmachung des Hinweises auf die Patenterteilung: **20.12.1989**
(21) Anmeldenummer: 86115025.8
(22) Anmeldetag: 29.10.1986
(51) Int. Cl.: F23D 17/00, F23C 7/00

(54) **Brenner für flüssige und/oder gasförmige Brennstoffe**
Burner for liquid and/or gaseous fuels
Brûleur pour combustibles liquides et/ou gazeux

(30) Priorität: 28.11.1985 DE 3541987
(43) Veröffentlichungstag der Anmeldung: 16.06.1987
(73) Patentinhaber: Ingenieurbureau Sonvico AG, CH-8135 Langnau a.A. (CH)
(72) Erfinder: Janssen, Hermann-Josef, CH-8135 Langnau a.A. (CH)
(74) Vertreter: Radünz, Ingo, Dipl.-Ing.

(56) Entgegenhaltungen:
- AT-B- 358 702
- DE-A- 3 048 201

## Beschreibung

Die Erfindung betrifft einen Brenner für flüssige und/oder gasförmige Brennstoffe mit den Merkmalen des Oberbegriffes des Anspruches 1 und ein Verfahren zum Betreiben des Brenners.

Aus der AT-B 358 702 ist ein Brenner der gattungsgemäßen Art bekannt. Durch Absperrorgane wird bei diesem Brenner die Luft so aufgeteilt, daß je nach Lastfall nur der Zylinder oder die Führungen mit Luft beaufschlagt sind. Bei einer gleichzeitigen Beaufschlagung aller luftführenden Querschnitte könnte dem gattungsgemäßen Brenner die Verbrennungsluft gestuft zugeführt werden, was zu einer verzögerten Verbrennung bei erniedrigter Flammentemperatur führt und sich im Sinne einer Minderung des NOₓ-Gehaltes im Rauchgas auswirkt.

Weiterhin ist es aus der DE-A 3 048 201 zur Verminderung der NOₓ-Emission bei der Verbrennung stickstoffhaltiger Brennstoffe bekannt, Rauchgas primärer Verbrennungsluft beizumischen und über einige Düsen am Umfang einer Brennermündung sogenannte Stufenluft stromab einer Primärflamme einer Nachverbrennungszone zuzuführen. An den Abschnitten der Umfangsfläche der Flamme, die nicht der Stufenluftströmung benachbart sind, werden durch Impulsaustausch Rauchgase aus dem Feuerraum eingesogen. Hierdurch wird die Flammentemperatur erniedrigt.

Der Erfindung liegt die Aufgabe zugrunde, bei einem gattungsgemäßen Brenner zum Zwecke einer weiteren Minderung der NOₓ-Bildung die Verbrennung in der Flammenwurzel durch Rauchgasrezirkulation noch stärker verzögert ablaufen zu lassen.

Diese Aufgabe wird bei einem gattungsgemäßen Brenner erfindungsgemäß durch die kennzeichnenden Merkmale des Anspruches 1 gelöst. Vorteilhafte Ausgestaltungen der Erfindung sind in den Ansprüchen 2 bis 9 angegeben. Ein Verfahren zum Betreiben des Brenners ist in dem Anspruch 10 beschrieben.

In der Zeichnung sind zwei Ausführungsbeispiele des Erfindungsgegenstandes dargestellt. Es zeigen:
Fig. 1 eine schematische Darstellung eines Brenners im Längsschnitt, und Fig. 2 eine schematische Darstellung eines weiter ausgebildeten Brenners im Längsschnitt.

Bei den dargestellten Brennern sind nur solche Bauteile gezeigt, die zum Verständnis des Erfindungsgegenstandes notwendig sind. Der in Fig. 1 gezeigte Brenner hat eine Brennstofflanze 1 sowie Leitungen 2-4 für Primärluft und Sekundärluft. Eine dieser Leitungen ist als Zylinder 4 ausgebildet, der koaxial zur Brennerlanze 1 und ausserhalb dieser liegt. Der Zylinder 4 dient zum Führen der Primärluft. Ein anderer Teil der erwähnten Leitungen liegt als Rohre 3 vor, die radial ausserhalb des Zylinders 4 liegen und zum Führen der Sekundärluft dienen. Aus den Zeichnungen nicht ersichtlich ist, dass diese Rohre 3 auf einer Ringbahn liegen. Diese Ringbahn liegt koaxial zum Zylinder 4 und ausserhalb von diesem. Die Rohre 3 sind über den Umfang der Ringbahn gleichmässig verteilt angeordnet und liegen im Abstand voneinander. Aus Figur 1 ist auch ersichtlich, dass die Rohre 3 gleichgerichtet zum Zylinder 4 verlaufen. Die Mündungen 5 der Rohre 3 überragen die Zylindermündung 6 in Strömungsrichtung der Primär- und Sekundärluft. Die im Brenner strömende Primärluft ist mit Pfeilen 7,8 und 9 bezeichnet. Die im Brenner strömende Sekundärluft ist mit einem Pfeil 10 bezeichnet. Der Teilkreisdurchmesser der vorerwähnten Ringbahn, auf der die Rohre 3 liegen, ist grösser als das 1,2-fache des Durchmessers vom Zylinder 4. Die bei den Mündungen 5 liegenden Enden 11 der Rohre 3 sind von Rohrmänteln 12 umgeben, die im radialen Abstand zu den Rohrenden 11 liegen.

Der in Fig. 1 gezeigte Brenner hat einen Luft-Einlassstutzen 13. Die eintretende Luft ergibt die Primärund Sekundärluft; eine Unterteilung wird erst nach dem Einlassstutzen 13 vorgenommen. Im Einlassstutzen 13 befindet sich eine Drossel 14 zum Regulieren der gesamten die Primärluft und Sekundärluft bildenden Luft. Der Zylinder 4 ist von einem Steuerrohr 15 umgeben, das über eine Betätigungsstange 16 auf dem Zylinder 4 axial verschiebbar ist. Hierdurch wird der Zwischenraum zwischen der Stirnfläche 17 des Steuerrohres 15 und der Wandung 18 des Brenners verändert und somit der Eintrittsquerschnitt für den Primärluftstrom in Pfeilrichtung 7. Die Bauteile 15-17 stellen somit eine Verstelleinrichtung zum Regulieren der Primärluft dar.

Die in Richtung des Pfeiles 7 strömenade Primärluft wird im Zylinder 4 verschieden geleitet. Ein Teil der Primärluft strömt in Richtung des Pfeiles 8 durch Drallschaufeln 19, durch die die hindurchtretende Primärluft in Rotation versetzt wird. Ein anderer Teil der Primärluft strömt in Richtung des Pfeiles 9 geradlinig durch den Zylinder 4. Die Drallschaufeln 19 sind bei einem an sich bekannten Luftleitkörper 20 vorhanden. Die Brennstofflanze 1 hat eine Mündung 21. Es ist bekannt, den Luftleitkörper 20 axial gegenüber der Mündung 21 der Brennstofflanze 1 zu verstellen; die hierfür vorhandene Verstelleinrichtung ist nicht dargestellt. Der in Fig. 1 gezeigte Brenner hat keine Verstelleinrichtung zum Regulieren der Sekundärluft. Durch die beiden Verstelleinrichtungen 14 und 15-17 kann aber zusätzlich zum Regulieren der Primärluftmenge auch die Menge der Primärluft zur Menge der Sekundärluft reguliert werden.

Wird flüssiger Brennstoff verbrannt, so wird dieser lediglich über die Brennerlanze 1 dem Brenner zugeführt. Wird dagegen gasförmiger Brennstoff verbrannt, so wird dieser auch über eine Brennstofflanze 1 geführt, aber zusätzlich noch über einen Düsenstock 22, von dem in Fig. 1 nur eine Leitung gezeigt ist. Alle Leitungen des Düsenstocks 22 liegen auf einer Ringbahn, die konzentrisch zur Brennstofflanze 1 liegt. Diese Anordnung des Düsenstocks 22 ist ebenfalls bekannt. Der flüssige oder gasfömige Brennstoff tritt aus der Brennstofflanze 1 in Richtung von Sprühstrahlen 24 aus. Die aus den Rohren 3 austretende Sekundärluft strömt mit wesentlich höherer Geschwindigkeit als die an der Mündung aus dem Zylinder 4 austretende Primärluft aus der Rohrmündung 5 in Richtung eines Strahls 25 aus.

Beim Brenner nach Fig. 2 sind gleiche Bauteile wie beim Brenner nach Fig. 1 mit denselben Bezugszeichen und einem Hochstrich versehen. So hat dieser Brenner nach Fig. 2 ebenfalls auf einer Ringbahn liegende Rohre 3' zum Führen der Sekundärluft in Pfeilrichtung 10. Zur Zuführung der Sekundärluft zum Brenner dient ein gesonderter Einlassstutzen 26. In diesem befindet sich eine Drossel 27 zum Regulieren der Menge der Sekundärluft. Zur Zuführung der Primärluft zum Brenner dient ein Einlassstutzen 28. Der Brenner hat einen Zylinder 4', an den sich stromaufwärts ein Konus 29 anschliesst. Der Zylinder 4' dient wiederum zum Führen der Primärluft. Koaxial und innerhalb des Zylinders 4' befindet sich ein Kanal 30, der koaxial zur Brennerlanze 1' und ausserhalb dieser liegt. Am vorderen Ende der Brennerlanze 1' liegt wiederum der Luftleitkörper 20' mit den Drallschaufeln 19'. Die über den Einlassstutzen 28 einströmende Primärluft wird in einen ersten Primärluftstrom 31 im Kanal 30 und einen zweiten Primärluftstrom 32 im Zylinder 4' unterteilt. Der zweite Primärluftstrom 32 strömt teilweise durch die Drallschaufel 19' und wird hierbei in Rotation versetzt. Ein anderer Teil dieses zweiten Primärluftstromes strömt dagegen in Richtung eines Pfeiles 33 geradlinig zur Mündung 6' des Zylinders 4'. Der erste Primärluftstrom 31 im Kanal 30 stömt ebenfalls teilweise durch die Drallschaufel 19', wogegen ein anderer Teil des ersten Primärluftstromes in Richtung eines Pfeiles 34 ungehindert zur Mündung 6' strömt. Man kann also wiederum sagen, dass ein Teil der Primärluft durch die Drallschaufeln 19' strömt. Der im Kanal 30 strömende erste Primärluftstrom 31 kann mit Hilfe einer axial verschiebbaren Verstelleinrichtung 35 und 36 regu liert werden. Im Einlassstutzen 28 befindet sich wiederum eine Drossel 37 zum Regulieren der Menge der Primärluft.

Der Brenner nach Fig. 2 hat noch einen Einlassstutzen 38 für die Zuführung von externem Rauchgas zum Brenner. Es sind hierfür mehrere auf einer Ringbahn liegende Leitungen 39 vorhanden, die stromaufwärts in einen Zufuhrkanal 40 für das Rauchgas münden und die stromabwärts in den Konus 29 des Zylinders 4' für den zweiten Primärluftstrom 32 münden.

Zur Zuführung von gasförmigem Brennstoff hat der Brenner nach Fig. 2 wiederum mehrere auf einer Ringbahn liegende Leitungen 22' eines Düsenstocks.

Beim Brenner nach Fig. 2 ist strichpunktiert eine Flammenkontur 41 gezeigt. Die Flammenwurzel liegt im Bereich der Mündung 21' der Brennstofflanze 1'. Wie bereits eingangs erwähnt, wird eine Vergleichmässigung der Flammentemperatur über den ganzen Flammenbereich (von der Flammenwurzel bis zum Flammenende) angestrebt. Es wäre ideal, wenn über den ganzen Flammenbereich die Temperatur nicht über 1300_{°} steigen würde, da erst über dieser Temperatur das NOx vom Luftstickstoff auftritt. Die Rohrenden 11' sind wiederum von je einem koaxialen Rohrmante! 12' umgeben.

Die Rohrmäntel 12' liegen im Abstand zur Zylindermündung 6'. Da, wie erwähnt die aus den Rohrenden 11' austretende Sekundärluft mit wesentlich höherer Geschwindigkeit als die an der Mündung 6' austretende Primärluft in Richtung der Flamme strömt, wirken die auf einer Ringbahn liegenden und aus den Rohrenden 11' austretenden Sekundärluftströme als Strahlenpumpe für das die Flammenkontur 41 umgebende Rauchgas im Raum 43, das hierdurch in Richtung der Pfeile 44 rezirkuliert wird und sich als ein inerter Gasmantel 45 an die Flammenkontur 41 anlegt. Durch diesen inerten Rauchgasmantel 45 gelangt der Sekundärluftmantel 46 verzögert zur Flamme, so dass die angestrebte verzögerte Verbrennung stattfindet.

Die auf einer Ringbahn liegenden Rohrenden 11', aus denen die Sekundärluft mit hoher Geschwindigkeit austritt, haben also eine Injektorwirkung auf das im Feuerraum befindliche inerte Rauchgas, das zum Erreichen einer verzögerten Verbrennung benutzt wird.

Bei den dargestellten Ausführungsbeispielen wird jedes Rohrende 11 bzw. 11' von einem als Rohrabschnitt vorliegenden Rohrmantel 12 bzw. 12' umgeben. Bei einer anderen Ausführungsform könnte innerhalb aller Rohrenden 11 bzw. 11' im Abstand zu diesen ein erster Rohrmantel liegen, und ausserhalb aller dieser Rohrenden könnte, ebenfalls im Abstand zu diesen, ein zweiter Rohrmantel liegen, wobei der erste und der zweite Rohrmantel koaxial zueinander liegen. Die dargestellte Ausführungsform, bei der jedes Rohrende von einem Rohrmantel im Abstand umgeben wird, wird aber bevorzugt, da diese Ausführungsform eine höhere Hitzebeständigkeit erwarten lässt.

Der Brenner nach Fig. 2 kann z.B. so betrieben werden, dass über den Stutzen 28 die Primärluft mit einer Temperatur von z.B. 300_{°} eingegeben wird, wogegen über den Stutzen 26 kalte Sekundärluft eingegeben wird. Der im Kanal 30 strömende erste Primärluftstrom 31 kann in der Grössenordnung von 10-20 % der gesamten Verbrennungsluft liegen. Der im Zylinder 4' strömende zweite Primärluftstrom kann in der Grössenordnung von 20-50% der gesamten Verbrennungsluft liegen. Die über den Stutzen 26 eintretende Sekundärluft kann im Bereich von 30-40% der gesamten Verbrennungsluft liegen.

Den anhand von Fig. 1 und 2 dargestellten Brenner kann man als Stufenbrenner bezeichnen, bei dem, bedingt durch die gestufte Verbrennungsluftzuführung zur Flamme, eine verzögerte Verbrennung mit niedriger Verbrennungs temperatur auftritt. Durch diese Massnahme der stufenweisen Verbrennungsluftzuführung zur Flamme und des möglichen Zusatzes von externem Rauchgas über den Stutzen 38 zur Sekundärluft und die Rücksaugung von internem, also die Flamme umgebenden Rauchgas und Zuführung dieses Rauchgases als Schutzmantel zur Flamme, wird erreicht, dass der NOx-Gehalt bei der Verbrennung von flüssigen und/oder gasförmigen Brennstoffen wesentlich vermindert wird. Mit dem erläuterten Brenner kann also auch gleichzeitig flüssiger und gasförmiger Brennstoff verbrannt werden.

## Patentansprüche

1. Brenner für flüssigen und/oder gasförmigen Brennstoff mit einer Brennstofflanze (1, 1'), mit einem die Brennstofflanze (1, 1') konzentrisch umgebenden Zylinder (4, 4') zum Führen von Primärluft und mit mehreren radial außerhalb des Zylinders (4, 4') angeordneten Führungen für Sekundärluft, welche letztere gleichmäßig und mit Abstand voneinander auf einem Teilkreis verteilt sind, dessen Durchmesser größer als das 1,2-fache des Durchmessers des Zylinders (4, 4') ist, und mit ihren Mündungen (5) die Mündung (6, 6') des Zylinders (4, 4') in Strömungsrichtung von Primärluft und Sekundärluft überragen, dadurch gekennzeichnet, daß die Führungen als Rohre (3, 3') ausgebildet sind, deren Rohrenden (11, 1 1') mit radialem Abstand von die Mündungen (5) in axialer Richtung überragenden Rohrmänteln (12, 12') umgeben sind.

2. Brenner nach Anspruch 1, gekennzeichnet durch eine Verstelleinrichtung (27, 37, 14, 15-17) zum Regulieren der Primärluft und/oder der Sekundärluft.

3. Brenner nach Anspruch 1, gekennzeichnet durch einen koaxialen und innerhalb des Zylinders (4') liegenden Kanal (30), der koaxial zur und ausserhalb der Brennerlanze (1') liegt, zum Aufteilen der Primärluft in einen ersten Primärluftstrom (31) im Kanal (30) und einen zweiten Primärluftstrom (32) im Zylinder (Fig. 2).

4. Brenner nach Anspruch 1, gekennzeichnet durch einen innerhalb des Zylinders (4) liegenden Luftleitkörper (20), der mit Drallschaufeln (19) versehen ist, zum Versetzen eines Teiles der Primärluft in Rotation.

5. Brenner nach Anspruch 3, gekennzeichnet durch eine Einrichtung (35, 36) zum Regulieren der Menge der ersten - und zweiten Primärluftströme zueinander (Fig. 2).

6. Brenner nach Anspruch 1, dadurch gekennzeichnet, dass der Teilkreisdurchmesser der Rohre (3) bis das 2,5-fache des Zylinderdurchmessers beträgt.

7. Brenner nach Anspruch 1, dadurch gekennzeichnet, dass jedes Rohrende (11) von einem koaxialen Rohrmantel (12) umgeben ist.

8. Brenner nach Anspruch 1, dadurch gekennzeichnet, dass innerhalb aller Rohrenden, im Abstand zu diesen, ein erster Rohrmantel liegt, und dass ausserhalb aller Rohrenden im Abstand zu diesen, ein zweiter Rohrmantel liegt, und dass der erste und zweite Rohrmantel koaxial zueinander liegen.

9. Brenner nach Anspruch 3, gekennzeichnet durch mehrere auf einer Ringbahn liegende Leitungen (39), die stromaufwärts in einen Zufuhrkanal (40) für externes Rauchgas münden und die stromabwärts in den Zylinder (4') für den zweiten Primärluftstrom (32) münden (Fig. 2).

10. Verfahren zum Betrieb des Brenners nach Anspruch 1, dadurch gekennzeichnet, dass die Sekundärluft mit einer solchen Geschwindigkeit aus den sie führenden Rohren (3) austritt, die grösser ist als die Austrittsgeschwindigkeit der Primärluft aus dem sie führenden Zylinder (4).

## Claims

1. Burner for liquid and/or gaseous fuel with a fuel lance (1, 1') with a cylinder (4, 4'), which concentrically surrounds the fuel lance (1, 1'), for the conduction of primary air and with several guides for secondary air, which are arranged radially outside the cylinder (4, 4') and distributed uniformly and at a spacing one from the other on a pitch circle, the diameter of which is greater than 1.2 times the diameter of the cylinder (4, 4'), and which by their mouths (5) project beyond the mouth (6, 6') of the cylinder (4, 4') in flow direction of primary air and secondary air, characterised 10 thereby, that the guides are constructed as tubes (3, 3'), the tube ends (11, 11') of which are surrounded at a radial spacing by the jackets (12, 12') projecting beyond the mouths (5) in axial direction.

2. Burner according to claim 1, characterised by an adjusting 15 equipment (27, 37, 14, 15 to 17) for the regulation of the primary air and/or the secondary air.

3. Burner according to claim 1, characterised by a co-axial channel (30), which lies within the cylinder (4') and co-axially with and externally of the burner lance (1'), for the division of the 20 primary air into a first primary air current (31) in the channel (30) and a second primary air current (32) in the cylinder (Fig. 2).

4. Burner according to claim 1, characterised by an air guide body (20), which lies within the cylinder (4) and is provided with swirl vanes (19), for setting a part of the primary air into rotation.

5. Burner according to claim 3, characterised by an equipment (35, 36) for regulating the quantity of the first and second primary air currents each relative to the other (Fig. 2).

6. Burner according to claim 1, characterised thereby, that the pitch circle diameter of the tubes (3) amounts up to 2.5 times the cylinder diameter.

7. Burner according to claim 1, characterised thereby, that each tube end (11) surrounded by a co- axial tube jacket (12).

8. Burner according to claim 1, characterised thereby, that a first tube jacket lies within and at spacing from each of the tube ends and that a second tube jacket lies outside and at spacing from each of the tube ends and that the first and the second tube jacket each lie co-axially with the other.

9. Burner according to claim 3, characterised by several ducts (39), which lie on an annular path and open upstream into a feed channel (40) for external flue gas and downstream into the cylinder (4') for the second primary air current (Fig. 2).

10. Method for the operation of the burner according to claim 1, characterised thereby, that the secondary air issues at a speed from the tubes conducting it, which is greater than the exit speed of the primary air from the cylinder (4) conducting it.

## Revendications

1. Brûleur pour combustible sous forme liquide ou gazeuse, comportant un cylindre (4, 4') entourant concentriquement la lance à combustible (1, 1 '), dans le but de guider l'air primaire et comportant plusieurs guidages d'air secondaire disposés radialement à l'extérieur du cylindre (4, '), ces derniers étant répartis régulièrement et à distance les uns des autres sur un cercle de référence dont le diamètre est supérieur à 1,2 fois le diamètre du cylindre (4, 4') et dont les orifices (5) dépassent l'orifice (6, 6) du cylindre (4, 4') dans le sens de l'écoulement de l'air primaire et de l'air secondaire, caractérisé en ce que les guidages sont réalisées sous la forme de tubes (3, 3'), dont les extrémités de tubes (11, 11') sont entourées à distance radiale par des enveloppes tubulaires (12, 12') dépassant, en direction axiale, des orifices (5).

2. Brûleur selon la revendication 1, caractérisé par un dispositif de réglage (27, 37, 14,15 à 17) destiné à réguler l'air primaire et/ou l'air secondaire.

3. Brûleur selon la revendication 1, caractérisé par un canal (30), coaxial et placé à l'intérieur du cylindre (4'), qui est situé coaxialement et à l'extérieur de la lance de combustible (1'), dans le but de répartir l'air primaire en un premier courant d'air primaire (31) circulant à l'intérieur du canal (30) et en un second courant d'air secondaire (32) circulant dans le cylindre (figure 2).

4. Brûleur selon la revendication 1, caractérisé par un corps de guidage d'air (20), situé à l'intérieur du cylindre (4), qui est pourvu d'ailettes de rotation (19), dans le but de mettre en rotation une partie de l'air primaire.

5. Brûleur selon la revendication 3, caractérisé par un dispositif (35, 36) destiné à réguler entre eux les débit des premier et second courants d'air primaire (figure 2).

6. Brûleur selon la revendication 1, caractérisé en ce que le diamètre du cercle de référence des tubes (3) mesure jusqu'à 2,5 fois le diamètre du cylindre.

7. Brûleur selon la revendication 1, caractérisé en ce que chaque extrémité de tube (11) est entourée d'une enveloppe tubulaire (12) coaxiale.

8. Brûleur selon la revendication 1, caractérisé en ce qu'une première enveloppe tubulaire est située à l'intérieur de toutes les extrémités de tubes et à distance de ces dernières et en ce qu'une deuxième enveloppe tubulaire est située à l'extérieur de toutes les extrémités de tubes et à distance de ces dernières, et en ce que la première et la seconde enveloppe tubulaire sont coaxiale entre elles.

9. Brûleur selon la revendication 3, caractérisé par plusieurs conduites (39) situées sur une piste annulaire, conduites débouchant en amont dans un canal d'alimentation (40) destiné à des gaz de fumées externes et débouchant an aval dans le cylindre destiné au second courant d'air primaire (32) (figure 2).

10. Procédé pour l'exploitation du brûleur selon la revendication 1, caractérisé en ce que l'air secondaire sort des tubes (3) le canalisant, avec une vitesse telle qu'elle est supérieure à la vitesse de sortie de l'air primaire sortant du cylindre (4) le canalisant.
